# EUROPÄISCHE PATENTANMELDUNG

(11) **EP 4 640 974 A2**
(43) Veröffentlichungstag der Anmeldung: **29.10.2025**
(21) Anmeldenummer: 25171550.4
(22) Anmeldetag: 22.04.2025
(51) Int. Cl.: E04F 19/08

(54) **RAHMEN ZUR AUSGESTALTUNG VON WARTUNGSÖFFNUNGEN IN FUSSBÖDEN**

(30) Priorität: 22.04.2024 AT 600732024
(71) Anmelder: Proll, Markus Claudius, 1190 Wien (AT)
(72) Erfinder: Proll, Markus Claudius, 1190 Wien (AT)
(74) Vertreter: Babeluk Patentanwälte GmbH

(57) **Zusammenfassung**

Die Erfindung betrifft einen Rahmen zur Ausgestaltung von Wartungsöffnungen (10) in Fußböden (11), mit Profilschienen (3a, 3b), die an ihren Enden verbunden sind, um einen rechteckigen Rahmen (1, 2) zu bilden, wobei die Profilschienen (3a, 3b) jeweils einen Auflageschenkel (6) mit einer Vielzahl von Ausnehmungen (5) und einen dazu senkrechten Begrenzungsschenkel (7) aufweisen und die Profilschienen (3a, 3b) an ihren Enden über Winkelbleche (8) verbunden sind, die mit den Auflageschenkeln (6) unlösbar verbunden sind.

## Beschreibung

Die Erfindung betrifft einen Rahmen zur Ausgestaltung von Wartungsöffnungen in Fußböden, mit Profilschienen, die an ihren Enden verbunden sind, um einen rechteckigen Rahmen zu bilden.

In modernen Gebäuden werden Leitungen weitgehend in Doppelböden verlegt. Um einen Zugang zu diesen Leitungen zu ermöglichen, sind regelmäßig Wartungsöffnungen vorgesehen, die mit einem Deckel verschlossen sind. Dieser Deckel ist in der Regel rechteckig, zumeist quadratisch. Beim Verlegen des Fußbodenbelags wird dann einerseits der Deckel mit einem Stück des Fußbodenbelags abgedeckt. Andererseits wird rund um die Wartungsöffnung der Fußbodenbelag bis zum Rand des Deckels verlegt, um einen möglichst unauffälligen Übergang zu erreichen. Um einen solchen robusten und auch ästhetisch ansprechenden Abschluss zu erreichen, werden zumeist einzelne Profilschienen am Rand des Deckels verlegt, die typischerweise einen L-förmigen Querschnitt aufweisen, sodass der Fußbodenbelag auf den einen Schenkel der Profilschiene aufgelegt werden kann und sich dann bis zu dem anderen Schenkel erstreckt und an diesem anliegt. Nachteilig ist bei dieser Vorgangsweise, dass die Verlegung der einzelnen Profilschienen auf der Baustelle fehleranfällig ist und eine gleichbleibend hohe Qualität der Randausbildung nicht erreicht werden kann.

Es sind auch Rahmen zur Aufnahme von Abdeckgittern bekannt, die aus vier Profilabschnitten bestehen, die aber nicht dazu geeignet sind, Wartungsöffnungen entsprechend formschön abzudecken. Insbesondere ist es dabei nicht möglich, das Abdeckgitter mit dem gleichen Fußbodenbelag zu versehen wie den umgebenden Fußboden.

Aufgabe der Erfindung ist es, diese Nachteile zu vermeiden und einen Rahmen zur Gestaltung von Wartungsöffnungen in Fußböden darzustellen, der eine schnelle und effiziente Verlegung von Fußbodenbelägen ermöglicht und gleichzeitig die Gefahr von Fehlern und Ungenauigkeiten minimiert. Der Rahmen soll eine robuste und dauerhafte Lösung darstellen.

Erfindungsgemäß ist vorgesehen, dass die Profilschienen einen Auflageschenkel mit einer Vielzahl von Ausnehmungen und einen dazu senkrechten Begrenzungsschenkel aufweisen und dass die Profilschienen an ihren Enden über Winkelbleche verbunden sind, die mit den Auflageschenkeln unlösbar verbunden sind. Wesentlich an der Erfindung ist dabei, dass der Rahmen schon vorgefertigt auf der Baustelle zur Verfügung steht und daher optimal an die zumeist standardisierte Wartungsöffnung angepasst ist. Ein weiterer Vorteil ist die Verbindung der einzelnen Profilabschnitte durch Winkelbleche, die eine begrenzte Beweglichkeit der Profilabschnitte gegeneinander ermöglichen, um so eventuelle Bodenunebenheiten ausgleichen zu können. Besonders wichtig ist aber, dass der Rahmen durch die Ausnehmungen hindurch eine direkte Verbindung des Fußbodenbelags mit dem Untergrund ermöglicht, was beispielsweise bei der Verlegung von Fliesen besonders wichtig ist.

Die Höhe der Begrenzungsschenkel ist an die Bauhöhe des Fußbodenbelags angepasst, so dass die Kanten optimal geschützt werden. Der erfindungsgemäße Rahmen ist für alle möglichen Arten von Fußbodenbelägen geeignet. Es können Parkettböden, Fliesenböden, Teppichböden, Vinylböden und dgl. verarbeitet werden.

Es ist besonders vorteilhaft, wenn die Profilschienen einen L-förmigen Querschnitt aufweisen. Dabei sollten die Winkelbleche eine Länge aufweisen, die zwischen dem 1,5-fachen und dem 3-fachen der Breite des Auflageschenkels der Profilschienen beträgt. Dies bedeutet, dass die Verbindung der Profilschienen nur in ihren unmittelbaren Endbereichen erfolgt, wodurch eine gewisse Flexibilität gegeben ist. Dabei ist auch wichtig, dass nur wenige der Ausnehmungen des Auflageschenkels abgedeckt werden, d.h., dass sich die Winkelbleche über ein bis vier Ausnehmungen des Auflageschenkels jeder der mit ihm verbundenen Profilschienen erstrecken.

Eine besonders begünstigte Ausführungsvariante der Erfindung sieht neben dem Begrenzungsschenkel jeder Profilschiene jeweils einen Halteschenkel vor. Dadurch ist es möglich, dass zwischen dem Begrenzungsschenkel und dem dazu parallelen Halteschenkel eine Abdeckleiste einführbar ist, die vorzugsweise einen T-förmigen Querschnitt aufweist. Der Balken des T deckt dann die beiden benachbarten Kanten des Fußbodenbelags, nämlich die des Deckels und die des die Öffnung umgebenden Bereichs, ab.

Um die Kante eines Teppichbodens oder dgl. besonders zu schützen, kann vorgesehen sein, dass der Begrenzungsschenkel an seiner vom Auflageschenkel entfernten Kante einen Überdeckungsabschnitt aufweist. Der Fußbodenbelag muss dann bei der Verlegung unter den Überdeckungsabschnitt geschoben werden, was nur bei flexiblen Belägen möglich ist.

An sich ist es zur Erzielung eines ansprechenden Erscheinungsbilds nur erforderlich, dass die Begrenzungsschenkel zweier benachbarter Profilschienen sauber in einem Winkel von 90° aneinander anschließen. Eine bevorzugte Lösung sieht jedoch vor, dass die Profilschienen an ihren Enden auf Gehrung geschnitten sind. Dadurch wird auch im Eckbereich eine gleichmäßig ebene Auflagefläche für den Fußbodenbelag gewährleistet. Aus dem gleichen Grund ist es bevorzugt, dass die Winkelbleche an der dem Begrenzungsschenkel gegenüberliegenden Seite des Auflageschenkels angebracht sind.

Um eine möglichst geringe Anhebung des Fußbodenbelags im Bereich der Kanten zu erreichen, sollten die Winkelbleche eine Dicke aufweisen, die zwischen 20% und 80%, vorzugsweise zwischen 30% und 50% der Dicke des Auflageschenkels beträgt.

Ein äußerer Rahmen, der für die Ausbildung der Kante außerhalb der Wartungsöffnung vorgesehen ist, ist dabei in bevorzugter Weise so aufgebaut, dass die Auflageschenkel zur Außenseite des umschlossenen Rechtecks orientiert sind.

Umgekehrt ist ein innerer Rahmen, der für die Ausbildung der Kante des Deckels oberhalb der Wartungsöffnung vorgesehen ist, günstigerweise so aufgebaut, dass die Auflageschenkel zur Innenseite des umschlossenen Rechtecks orientiert sind.

Die vorliegende Erfindung betrifft auch einen Bausatz aus einem äußeren Rahmen und einem inneren Rahmen, wie oben definiert, wobei im verlegten Zustand die Begrenzungsschenkel des äußeren Rahmens mit geringem Spiel neben den Begrenzungsschenkeln des inneren Rahmens angeordnet sind. Das Spiel muss gerade groß genug sein, um das Anheben des Deckels zu ermöglichen, wenn ein Zugang zur Wartungsöffnung erforderlich ist, sollte aber jedenfalls so klein wie möglich sein.

Die Erfindung wird anhand der in den Figuren dargestellten Ausführungsbeispiele näher erläutert. Es zeigen:
- Fig. 1: einen erfindungsgemäßen Bausatz bestehend aus einem inneren Rahmen 1 und einem äußeren Rahmen 2 in einer Draufsicht;
- Fig. 2: einen Schnitt nach Linie II - II in Fig. 1 in vergrößertem Maßstab;
- Fig. 3: ein Detail III in Fig. 1 in vergrößertem Maßstab;
- Fig. 4: die Einbausituation des Bausatzes von Fig. 1 in einem Querschnitt;
- Fig. 5: ein Winkelblech 8 in einer Draufsicht; und
- Fig. 6: bis Fig. 8 verschiedene alternative Ausführungsvarianten einer Profilschiene 3b.

In Fig. 1 ist ein erfindungsgemäßer Bausatz in korrekter Lage in einer Draufsicht dargestellt. Der Bausatz besteht aus einem inneren Rahmen 1 und einem äußeren Rahmen 2, die unmittelbar ineinander anzuordnen sind. Beide Rahmen 1, 2 sind aus Profilschienen 3a, 3b zusammengesetzt, die aus Aluminium hergestellt sind und die gleich oder unterschiedlich sein können. In den Eckbereichen 4 sind die Profilschienen 3a, 3b auf Gehrung geschnitten und spaltfrei zusammengesetzt.

Die Profilschienen 3a des inneren Rahmens 1 bestehen jeweils aus einem Auflageschenkel 6 mit einer Vielzahl von Ausnehmungen 5 und einen dazu senkrechten Begrenzungsschenkel 7. Dies gilt ebenso für die Profilschienen 3b des äußeren Rahmens 2. Die Profilschienen 3a, 3b sind in den Eckbereichen 4 durch Winkelbleche 8 miteinander verbunden, die unten auf die Auflageschenkel 6 aufgeklebt sind. In Gebrauchslage besteht zwischen den Begrenzungsschenkeln 7 der Profilschienen 3a des inneren Rahmens 1 und den Profilschienen 3b des äußeren Rahmens 2 ein Spalt 9, der das erforderliche Spiel darstellt, um Zugang zur Wartungsöffnung zu erlangen.

Die Winkelbleche 8 weisen eine Dicke auf, die etwa die Hälfte der Dicke d₁ des Auflageschenkels 6 oder etwas weniger beträgt. Typische Dicken d₁ des Auflageschenkels 6 sind 1,5 mm und d₂ der Winkelbleche 8 sind 0,6 mm, was aber je nach Größe der Wartungsöffnung variieren kann.

In Fig. 3 ist ein Eckbereich 4 im Detail dargestellt. Durch die Ausnehmungen 5 der Auflageschenkel 6 hindurch sind die Winkelbleche 8 teilweise sichtbar, die hier jeweils zwei Ausnehmungen 5 jedes Auflageschenkels 6 zumindest teilweise abdecken. Die Kanten der Winkelbleche 8 sind mit 8a bezeichnet. Der Spalt 9 ist zur Erhöhung der Klarheit mit übertriebener Breite dargestellt.

Die Fig. 4 zeigt eine mit der erfindungsgemäßen Lösung bearbeitete Wartungsöffnung 10 in einem Fußboden 11. Die Wartungsöffnung 10 ist mit einem Deckel 12 verschlossen. Auf dem Fußboden 11 und dem Deckel 12 ist ein Bodenbelag aufgebracht, der im Bereich des Deckels 12 mit 13a und sonst mit 13b bezeichnet ist. Der Bodenbelag 13a, 13b kann als Parkett, Fliesen, Teppich, Vinyl oder ähnlichen Materialien bestehen. Eine Kleberschicht 14 verbindet den Bodenbelag 13a, 13b mit dem Fußboden 11 bzw. dem Deckel 12.

In Fig. 5 ist ein Winkelblech 8 dargestellt. Eine Freistellung 26 an der Innenecke dient zur Vermeidung von unzulässigen Spannungen. Die Länge l des Winkelblechs 8 beträgt etwa das Doppelte der Breite b, die auch der Breite der Auflageschenkel 6 entspricht.

Fig. 6 zeigt eine Ausführungsvariante der Profilschiene 3b, bei der parallel zum Begrenzungsschenkel 7 ein Halteschenkel 17 vorgesehen ist, so dass zwischen dem Begrenzungsschenkel 7 und dem Halteschenkel 17 ein Schlitz 16 mit einer Verzahnung ausgebildet ist. In diesen Schlitz 16 ist eine Abdeckleiste 15 eingeführt, die einen T-förmigen Querschnitt aufweist. Die Abdeckleiste 15 besteht aus einem Balken 18 und einem Steg 19, der eine Verzahnung aufweist, um in passender Höhe im Schlitz 16 einzurasten. Es ist aber auch eine Verschraubung der Abdeckleiste 15 mit der Profilschiene 3b möglich.

Bei der Ausführungsvariante der Profilschiene 3b von Fig. 7 ist der Begrenzungsschenkel 7 verkürzt, was für Bodenbeläge geringer Höhe angepasst ist.

Fig. 8 stellt eine Ausführungsvariante der Profilschiene 3b dar, bei der der Begrenzungsschenkel 7 einen Überdeckungsabschnitt 27 aufweist.

Die vorliegende Erfindung ermöglicht es, Wartungsöffnungen in optisch ansprechender und qualitativ hochwertiger Weise mit einem Bodenbelag abzudecken.

## Patentansprüche

1. Rahmen zur Ausgestaltung von Wartungsöffnungen (10) in Fußböden (11), mit Profilschienen (3a, 3b), die an ihren Enden verbunden sind, um einen rechteckigen Rahmen (1, 2) zu bilden, **dadurch gekennzeichnet, dass** die Profilschienen (3a, 3b) jeweils einen Auflageschenkel (6) mit einer Vielzahl von Ausnehmungen (5) und einen dazu senkrechten Begrenzungsschenkel (7) aufweisen und dass die Profilschienen (3a, 3b) an ihren Enden über Winkelbleche (8) verbunden sind, die mit den Auflageschenkeln (6) unlösbar verbunden sind.

2. Rahmen nach Anspruch 1, **dadurch gekennzeichnet, dass** die Profilschienen (3a, 3b) einen L-förmigen Querschnitt aufweisen.

3. Rahmen nach einem der Ansprüche 1 oder 2, **dadurch gekennzeichnet, dass** die Winkelbleche (8) eine Länge (l) aufweisen, die zwischen dem 1,5-fachen und dem 3-fachen der Breite des Auflageschenkels (6) der Profilschienen (3a, 3b) beträgt.

4. Rahmen nach einem der Ansprüche 1 bis 3, **dadurch gekennzeichnet, dass** sich die Winkelbleche (8) über ein bis vier Ausnehmungen (5) des Auflageschenkels (6) jeder der mit ihm verbundenen Profilschienen (3a, 3b) erstrecken.

5. Rahmen nach einem der Ansprüche 1 bis 4, **dadurch gekennzeichnet, dass** die Winkelbleche (8) mit den Auflageschenkeln (6) verklebt sind.

6. Rahmen nach einem der Ansprüche 1 bis 5, **dadurch gekennzeichnet, dass** neben dem Begrenzungsschenkel (7) jeder Profilschiene (3a, 3b) jeweils ein Halteschenkel (17) vorgesehen ist.

7. Rahmen nach Anspruch 6, **dadurch gekennzeichnet, dass** zwischen dem Begrenzungsschenkel (7) und dem Halteschenkel (17) eine Abdeckleiste (15) einführbar ist, die vorzugsweise einen T-förmigen Querschnitt aufweist.

8. Rahmen nach einem der Ansprüche 1 bis 7, **dadurch gekennzeichnet, dass** der Begrenzungsschenkel (7) an seiner vom Auflageschenkel (6) entfernten Kante einen Überdeckungsabschnitt (27) aufweist.

9. Rahmen nach einem der Ansprüche 1 bis 8, **dadurch gekennzeichnet, dass** die Profilschienen (3a, 3b) an ihren Enden auf Gehrung geschnitten sind.

10. Rahmen nach einem der Ansprüche 1 bis 9, **dadurch gekennzeichnet, dass** die Winkelbleche (8) an der dem Begrenzungsschenkel (7) gegenüberliegenden Seite des Auflageschenkels (6) angebracht sind.

11. Rahmen nach einem der Ansprüche 1 bis 10, **dadurch gekennzeichnet, dass** die Winkelbleche (8) eine Dicke (d₂) aufweisen, die zwischen 20% und 80%, vorzugsweise zwischen 30% und 50% der Dicke (d₁) des Auflageschenkels (6) beträgt.

12. Rahmen nach einem der Ansprüche 1 bis 11, **dadurch gekennzeichnet, dass** die Profilschienen (3a, 3b) aus Aluminium hergestellt sind.

13. Rahmen nach einem der Ansprüche 1 bis 12, **dadurch gekennzeichnet, dass** die Auflageschenkel (6) zur Außenseite des umschlossenen Rechtecks orientiert sind.

14. Rahmen nach einem der Ansprüche 1 bis 12, **dadurch gekennzeichnet, dass** die Auflageschenkel (6) zur Innenseite des umschlossenen Rechtecks orientiert sind.

15. Bausatz aus einem äußeren Rahmen nach Anspruch 13 und einem inneren Rahmen nach Anspruch 14, **dadurch gekennzeichnet, dass** im verlegten Zustand die Begrenzungsschenkel (7) des äußeren Rahmens (2) mit geringem Spiel neben den Begrenzungsschenkeln (7) des inneren Rahmens (1) angeordnet sind.
